# EUROPÄISCHE PATENTSCHRIFT

(11) **EP 1 600 409 B1**
(45) Veröffentlichungstag und Bekanntmachung des Hinweises auf die Patenterteilung: **05.09.2012**
(21) Anmeldenummer: 05008875.6
(22) Anmeldetag: 22.04.2005
(51) Int. Cl.: B65H 3/08

(54) **Bogenanleger mit einer Einrichtung zur Formateinstellung**
Sheet feeder comprising a device for adjusting format
Margeur de feuilles avec un dispositif d'ajustage du format

(30) Priorität: 28.05.2004 DE 102004026197
(43) Veröffentlichungstag der Anmeldung: 30.11.2005
(73) Patentinhaber: Koenig & Bauer Aktiengesellschaft, 97080 Würzburg (DE)
(72) Erfinder: Reinsch, Carsten, 01445 Radebeul (DE); Tenzer, Steffen, 01662 Meissen (DE)

(56) Entgegenhaltungen:
- EP-A- 0 253 165
- DE-A1- 19 755 519

## Beschreibung

Die Erfindung betrifft einen Bogenanleger mit einer Einrichtung zur Formateinstellung mit, einem an stationären Vorderanschlägen anliegenden Bogenstapel, einem Bogentrenner zum Vereinzeln und zum Verbringen des jeweils obersten Bogens des Bogenstapels in eine Bogentransportrichtung und zu einem Bändertisch, wobei der Bogentrenner mittels eines ersten Trägers in einer ersten Längsführung verschiebbar und in oder entgegen der Bogentransportrichtung verbringbar gelagert ist, wobei der Bändertisch mindestens ein Transportband aufweist und dem Bändertisch Vordermarken und Transportrollen zugeordnet sind, wobei die Transportrollen an einem zweiten Träger gelagert sind, der in einer zweiten Längsführung aufgenommen ist, und in oder entgegen Bogentransportrichtung verbringbar gelagert und zur Hinterkante des an den Vordermarken anliegenden auszurichtenden Bogens einstellbar sind.

In bogenverarbeitenden Maschinen besteht das Problem, dass auf dem Bändertisch Transportrollen angeordnet sind, die derart auf die Hinterkante der mit der Vorderkante an den Vordermarken anliegenden Bogen eingestellt werden müssen, dass einerseits die vom Bändertisch in Bogentransportrichtung geförderten Bogen sicher an den Vordermarken anlegen, aber anderseits nicht gestaucht werden.

Dazu sind die Andrückrollen z. B. in einem Schlitten gelagert, der in Führungen aufgenommen ist, welche sich in Bogentransportrichtung erstrecken. In diesen Führungen kann der Schlitten manuell in oder entgegen der Bogentransportrichtung verschoben und so die Andrückrollen entsprechend der zur Verarbeitung gelangenden Formatlängen positioniert werden.

Eine derartige Verfahrensweise bei einer Formatumstellung bedingt hohe Rüstzeiten. Zur Verkürzung hoher Rüstzeiten wird in der EP 0 253 165 B1 u.a. vorgeschlagen, statt der manuellen eine motorische Verstellung der Andrückrollen vorzusehen. Da bei einer Änderung der Formatlänge neben der Verstellung der Andrückrollen auch die Lage des Bogentrenners angepasst werden muss, ist dieser an Längsführungen gelagert. Mit Hilfe eines zugeordneten Stellmotors kann der Bogentrenner in oder entgegen der Bogentransportrichtung verschoben werden. Die Motore sind mit einem Rechner verbunden, in den bei einer Formatveränderung die entsprechenden Werte eingegeben werden. In Abhängigkeit von den eingegebenen Werten werden dann durch die Motore die Andrückrollen und der Bogentrenner eingestellt.

Nachteilig bei dieser Einrichtung ist der zur Realisierung erforderliche hohe Aufwand. Außerdem kann diese Lösung nur dort verwendet werden, wo den Arbeitsorganen zur Formatanpassung Stellmotore zugeordnet sind, welche von einem Rechner angesteuert werden.

Aufgabe der Erfindung ist es, einen gattungsgemäßen Bogenanleger so zu verändern, dass diese mit einfachen Mitteln realisiert und universell eingesetzt werden kann.

Erfindungsgemäß wird die Aufgabe durch einen Bogenanleger nach den Merkmalen des Anspruch 1 gelöst.

Durch die erfindungsgemäße Lösung ist es lediglich erforderlich, den Bogentrenner an die Formatlänge anzupassen. Zwangsweise wird dann die Lage der Transportrollen mit der Formatlänge in Übereinstimmung gebracht. Dabei kann das Stellen des Bogentrenners manuell oder motorisch erfolgen.

An einem Ausführungsbeispiel wird die Erfindung näher erläutert. In den zugehörigen Zeichnungen zeigen
- Fig. 1: eine schematische Darstellung eines Bogenanlegers in der Seitenansicht,
- Fig. 2: den Bogenanleger nach Fig. 1 in der Draufsicht.

Von dem in Figur 1 dargestellten Bogenanleger sind ein aus Bogen 2 bestehender Bogenstapel 1 mit einem Bogentrenner 3 und einem Bändertisch 4 gezeigt. Der Bogenstapel 1 liegt mit seiner Vorderseite 5 an gestellfesten Vorderanschlägen 6 an. Vom Bogentrenner 3 sind Trennsauger 7 und Transportsauger 8 sowie Hinterkantenanschläge 9 gezeigt. Der Bogentrenner 3 ist mittels eines ersten Trägers 21 in einer ersten Längsführung 10 verschiebbar gelagert. Er kann von Hand oder durch einen nicht dargestellten Antrieb verschoben werden. Der Bogentrenner 3 ist außerdem durch nicht dargestellte Mittel in der ersten Längsführung 10 arretierbar angeordnet.
Den Vorderanschlägen 6 ist eine Klappenwelle 11 zugeordnet, die im Arbeitstakt durch nicht dargestellte Mittel geschwenkt werden kann. Den Vorderanschlägen 6 ist in einer Bogentransportrichtung 12 der Bändertisch 4 nachgeordnet. Der Bändertisch 4 ist im Ausführungsbeispiel als Saugbändertisch ausgebildet und mit einem als Saugband ausgebildeten Transportband 14 ausgestattet. An der vorderen Seite des Bändertisches 4 ist ein Anlegblech 15 vorgesehen, an dem in einer Arbeitsposition befindliche Vordermarken 13 dargestellt sind. Die Vordermarken 13 werden durch nicht gezeigte Mittel im Arbeitstakt in einer unter dem Bändertisch 4 gelegene Rastposition verbracht. Dem Bändertisch 4 ist eine Anlegtrommel 16 nachgeordnet. Das Transportband 14 ist über eine obere Walze 17 und eine untere Walze 18 geführt und wird durch einen z. B. der oberen Walze 17 zugeordneten Antrieb periodisch in Bogentransportrichtung 12 angetrieben. An das Transportband 14 anstellbar sind Transportrollen 19 vorgesehen. Die Transportrollen 19 sind an einem zweiten Träger 22 gelagert, der in einer zweiten Längsführung 23 aufgenommen ist. Der erste Träger 21 ist mit dem zweiten Träger 22 über eine Koppel 24 gelenkig verbunden. Zum Justieren der Länge der Koppel 24 ist dieser mit einer Feineinstellung 25 versehen.

Auf dem Bändertisch 4 sind in Fig. 1 ein auszurichtender Bogen 26 sowie ein Folgebogen 27 gezeigt und ein den Folgebogen 27 unterlappender oberster Bogen 20 dargestellt. Der oberste Bogen 20 wird von den Transportsaugern 8 in Bogentransportrichtung 12 bewegt. Die Transportrollen 19 müssen so auf die Hinterkante des an den Vordermarken 13 anliegenden Bogens 26 eingestellt sein, dass dieser gerade an den Vordermarken 13 anliegende Bogen 26 außer Eingriff mit den Transportrollen 19 ist. Bei einem Formatwechsel wird ein Bogenstapel 1 so in den Bogenanleger eingebracht, dass dieser mit der Vorderseite 5 an den Vorderanschlägen 6 anliegt. Danach wird der Bogentrenner 3 so auf die Rückseite des Bogenstapels 1 eingestellt, dass die Hinterkantenanschläge 9 an der Rückseite anliegen. Dazu kann der Bogentrenner 3 von Hand oder mit Hilfe eines nicht dargestellten Antriebs , geführt in der ersten Längsführung 10, in oder entgegen der Bogentransportrichtung 12 verschoben und so auf die Formatlänge des zu Verarbeitung gelangenden Bogenmaterials eingestellt werden. Da der Bogentrenner 3 über die Koppel 24 mit dem die Transportrollen 19 tragenden zweiten Träger 22 verbunden ist, folgt dieser, geführt durch die zweite Längsführung 23, den Stellbewegungen des Bogentrenners 3, so dass die Transportrollen 19 zwangsweise auf die veränderte Formatlänge eingestellt werden. Ist es erforderlich, die Lage der Transportrollen 19 geringfügig zu verändern, kann das mittels der in der Koppel 24 vorgesehenen Feineinstellung 25 erfolgen.

### Aufstellung der verwendeten Bezugszeichen

- 1: Bogenstapel
- 2: Bogen
- 3: Bogentrenner
- 4: Bändertisch
- 5: Vorderseite
- 6: Vorderanschläge
- 7: Trennsauger
- 8: Transportsauger
- 9: Hinterkantenanschlag
- 10: Erste Längsführung
- 11: Klappenwelle
- 12: Bogentransportrichtung
- 13: Vordermarke
- 14: Transportband
- 15: Anlegblech
- 16: Anlegtrommel
- 17: Obere Walze
- 18: Untere Walze
- 19: Transportrolle
- 20: Oberster Bogen
- 21: Erster Träger
- 22: Zweiter Träger
- 23: Zweite Längsführung
- 24: Koppel
- 25: Feineinstellung
- 26: Auszurichtender Bogen
- 27: Folgebogen

## Patentansprüche

1. Bogenanleger mit einer Einrichtung zur Formateinstellung mit einem an stationären Vorderanschlägen (6) anliegenden Bogenstapel (1), einem Bogentrenner (3) zum Vereinzeln und zum Verbringen des jeweils obersten Bogens (2) des Bogenstapels in eine Bogentransportrichtung und zu einem Bändertisch (4), wobei der Bogentrenner (3) mittels eines ersten Trägers (21) in einer ersten Längsführung (10) verschiebbar und in oder entgegen der Bogentransportrichtung verbringbar gelagert ist, wobei der Bändertisch (4) mindestens ein Transportband (14) aufweist und dem Bändertisch (4) Vordermarken (13) und Transportrollen (19) zugeordnet sind, wobei die Transportrollen (19) an einem zweiten Träger (22) gelagert sind, der in einer zweiten Längsführung (23) aufgenommen ist, und in oder entgegen Bogentransportrichtung verbringbar gelagert und zur Hinterkante des an den Vordermarken (13) anliegenden auszurichtenden Bogens (26) einstellbar sind, wobei der erste Träger (21) mit dem zweiten Träger (22) über eine Koppel (24) gelenkig verbunden ist, so dass der zweite Träger (22) Stellbewegungen des Bogentrenners (3) zwangsweise folgt.

2. Bogenanleger nach Anspruch 1, **dadurch gekennzeichnet, dass** die Koppel (24) mit einer die wirksame Länge der Koppel (24) verändernde Feineinstellung (25) versehen ist.

## Claims

1. Sheet feeder with equipment for format setting with a sheet stack (1) bearing against stationary front abutments (6), a sheet separator (3) for separating the respective uppermost sheet (2) of the sheet stack and taking it in a sheet transport direction to a belt table (4), wherein the sheet separator (3) is mounted to be displaceable by means of a first support (21) in a first longitudinal guide (10) and to be brought in or against the sheet transport direction, wherein the belt table (4) comprises at least one transport belt (14) and front marks (13) and transport rollers (19) are associated with the belt table (4), wherein the transport rollers (19) are mounted at a second support (22), which is received in a second longitudinal guide (23), and are mounted to be able to be brought in or against the sheet transport direction and are settable relative to the rear edge of the sheet (26) which bears against the front marks (13) and is to be aligned, wherein the first support (21) is pivotably connected with the second support (22) by way of coupling means (24) so that the second support (22) constrainedly follows setting movements of the sheet separator (3).

2. Sheet feeder according to claim 1, **characterised in that** the coupling means (24) is provided with fine adjustment means (25) changing the effective length of the coupling means (24).

## Revendications

1. Margeur de feuilles avec un dispositif de réglage du format comportant une pile de feuilles (1) appliquée contre des butées avant stationnaires (6), un séparateur de feuilles (3) pour isoler les feuilles et amener la feuille supérieure respective (2) de la pile de feuilles dans une direction de transport des feuilles et vers une table à bandes (4), le séparateur de feuilles (3) étant monté coulissant dans un premier guidage longitudinal (10) par l'intermédiaire d'un premier élément de support (21) et pouvant être déplacé dans la direction de transport des feuilles, ou dans la direction opposée, la table à bandes (4) comportant au moins une bande transporteuse (14), et, des repères avant (13) et des rouleaux de transport (19), étant associés à cette table (4) les rouleaux de transport (19) étant montés sur un second élément de support (22) logé dans un second guidage longitudinal (23), et monté de façon à pouvoir être déplacé dans la direction de transport des feuilles, ou dans la direction opposée et étant réglables par rapport à l'arête arrière de la feuille (26) à alignée, à appliquée sur les repères avant (13), le premier élément de support (21) étant articulés sur le second élément de support (22) par l'intermédiaire d'une bielle (24) de sorte que le second élément de support (22) suive obligatoirement les mouvements de réglage du séparateur de feuilles (3).

2. Margeur de feuilles conforme à la revendication 1, **caractérisé en ce que** la bielle (24) est équipée d'un dispositif de réglage micrométrique (25) permettant de modifier sa longueur efficace.
